# EUROPÄISCHE PATENTSCHRIFT

(11) **EP 2 235 279 B1**
(45) Veröffentlichungstag und Bekanntmachung des Hinweises auf die Patenterteilung: **21.12.2011**
(21) Anmeldenummer: 08860400.4
(22) Anmeldetag: 22.10.2008
(51) Int. Cl.: E04B 2/90

(54) **AUFHÄNGUNGSVORRICHTUNG FÜR EINE FASSADE UND FASSADE**
SUSPENSION DEVICE FOR A FACADE, AND FACADE
DISPOSITIF D'ACCROCHAGE POUR UNE FAÇADE ET FAÇADE

(30) Priorität: 13.12.2007 DE 202007017424 U
(43) Veröffentlichungstag der Anmeldung: 06.10.2010
(73) Patentinhaber: SCHÜCO International KG, 33609 Bielefeld (DE)
(72) Erfinder: ANDER, Emal, 32107 Bad Salzuflen (DE); RÖDING, Dieter, 33729 Bielefeld (DE)
(74) Vertreter: Specht, Peter
(86) Internationale Anmeldenummer: PCT/EP2008/064288
(87) Internationale Veröffentlichungsnummer: WO 2009/074390

(56) Entgegenhaltungen:
- WO-A-2007/031240
- FR-A- 2 140 336
- LU-A1- 80 537

## Beschreibung

Die Erfindung betrifft eine Aufhängungsvorrichtung für eine Fassade nach dem Oberbegriff des Anspruchs 1 und eine Fassade.

Insbesondere bei Elementfassaden mit vorgefertigten Fassadenelementen werden diese mittels Aufhängungsvorrichtungen an den Geschoßdecken von Gebäuden befestigt. Derartige Aufhängungsvorrichtungen offenbaren die DE 4412 505, die DE 75 09 864, die US 4 483 122, die FR 2 140 336 A oder die gattungsgemäße DE 102 34 807. Diese aus dem Stand der Technik bekannten Aufhängungsvorrichtungen weisen allerdings den Nachteil auf, dass sie konstruktiv relativ aufwendig ausgestaltet und nur relativ umständlich zu handhaben sind.

Als gattungsgemäße Konstruktion wird ferner die WO 2007/031240 A derselben Anmelderin genannt, welche die Merkmale des Oberbegriffs des Anspruchs 1 offenbart.

Die Erfindung hat die Aufgabe, die gattungsgemäße Aufhängungsvorrichtung derart weiterzuentwickeln, dass ihr konstruktiver Aufbau und ihre Handhabung vereinfacht werden.

Die Erfindung erreicht dieses Ziel durch den Gegenstand des Anspruchs 1. Sie schafft zudem die Fassade des Anspruchs 13.

Hierdurch ist es möglich, am Einbauort je nach Gegebenheit die Aufnahmebereiche In vorgegebenen Bereichen zu verstellen, was die, Montage vereinfacht. Dabei ist die Aufhängungsvorrichtung konstruktiv einfach gestaltet.

Am Grundelement sind zwei der Aufnahmebereiche ausgebildet und der Ort des einen und die Größe des anderen Aufnahmebereiches mit der Stelleinrichtung verstellbar sind. Dies ist insbesondere vorteilhaft, da der eine der Aufnahmebereiche des Grundelements im Zusammenspiel mit einem der Aufhängeelemente ein Festlager ausbildet und wenn der andere der Aufnahmebereiche des Grundelemente im Zusammenspiel mit einem anderen der Aufhängeelemente ein Loslager ausbildet. Derart werden auf einfache Weise je ein definiertes Festlager und ein Loslager mit vorgegebener

Toleranz gebildet, deren Position und/oder Größe zudem auf einfache Weise an die Einbausituation anpassbar ist

Es ist auch möglich, wenn an den nebeneinander am Gebäude angeordneten Grundelementen abwechselnd Je zwei Loslager und zwei Festlager ausgebildet sind.

Vorzugsweise sind der Ort und/oder die Größe des Loslagers und/oder des Festlagers an dem Grundelement mit der Stelleinrichtung verstellbar.

Es ist besonders vorteilhaft, wenn der Ort und/oder die Größe des Loslagers und/oder des Festlagers an dem Grundelement mit der Stelleinrichtung horizontal parallel zur Fassadenebene verstellbar sind, um in dieser Richtung einfach die Position des Los- und des Festlagers variieren zu können, um Toleranzen auszugleichen und der Einbausituation gerecht zu werden.

Vorteilhafte Ausgestaltungen der Erfindung sind den Unteransprüchen zu entnehmen.

Nachfolgend wird die Erfindung unter Bezug auf die Zeichnung anhand von Ausführungsbeispielen näher beschrieben. Es zeigt:
- Fig. 1: eine perspektivische Darstellung eines ersten Ausführungsbeispiels einer Aufhängungsvorrichtung an einem Abschnitt einer Geschoßdecke und mit einem Abschnitt eines eingehängten Fassadenelementes;
- Fig. 2: eine Seitenansicht der Anordnung aus Fig. 1;
- Fig. 3: eine Draufsicht auf den Verbindungsbereich zwischen zwei Fassadenelementen; und
- Fig. 4: ein Koordinatensystem an einem Fassadenelement.

Fig. 1 zeigt eine Geschoßdecke 1 eines ansonsten hier nicht dargestellten Gebäudes, dessen Außenhülle durch eine Fassadenelemente 2 aufweisende (siehe Fig. 4) Fassade gebildet wird, wobei die Fassadenelemente 2 mittels einer speziell zu diesem Zweck ausgelegten Aufhängungsvorrichtung 3 an der Geschoßdecke 1 des Gebäudes befestigt sind. Von dem Fassadenelement 2 ist nur ein Rahmen dargestellt, der zur Aufnahme hier nicht dargestellter Flächenelemente wie z.B. Glasscheiben dient.

Nach Fig. 4 wird die Ebene der Fassadenelemente als die X-Y-Ebene bezeichnet, wobei nach Fig. 2 und 3 in üblicher vertikaler Ausrichtung der Fassade die vertikale Richtung mit ± Y, die parallel zur Fassadenebene liegende horizontale Richtung mit ± X und die senkrecht zur Fassade liegende horizontale Richtung mit ± Z bezeichnet wird.

Die Aufhängungsvorrichtung weist eines oder mehrere bauwerksseitig angeordnete Elemente auf, die mit einem oder mehreren Aufhängeelementen an den Fassadenelementen zusammenwirken.

Die in den Figuren dargestellte Anordnung wird bevorzugt. Kinematische Umkehrungen der gewählten Anordnung in einer hier nicht dargestellten Weise sind aber ebenfalls denkbar.

Die nach Fig. 1 bauwerksseitigen Elemente der Fassadenaufhängung 3 weisen ein Grundelement auf, das am Bauwerk, insbesondere am Außenrand der Geschoßdecke 1, befestigt ist.

Das Grundelement ist nach Fig. 1 in bevorzugter Ausgestaltung als Grundplatte 4 ausgestaltet, die flächig mit einem ersten Abschnitt 4a auf der Oberseite der Geschoßdecke 1 aufliegt und seitlich mit ihrem weiteren Abschnitt 4b über den äußeren Rand der Geschoßdecke 1 nach außen vorsteht.

Die Befestigung der Grundplatte 4 an der Geschoßdecke 1 kann an sich in beliebiger Weise erfolgen. Als vorteilhafte Befestigungsmittel bieten sich insbesondere eine Kombination aus Ausnehmungen, insbesondere Langlöchern 5, in der Grundplatte 4 und Schraubmittel 6 zum Verschrauben an der Geschoßdecke 1 an.

Die Langlöcher 5 sind bevorzugt in Z-Richtung, d.h. senkrecht zur Fassade ausgerichtet und ermöglichen durch Verschieben relativ zu den Schraubmitteln 6 ein Verstellen der Aufhängevorrichtung mit den darin eingehängten Fassadenelementen in Z-Richtung.

In dem über den Außenrand der Geschoßdecke 1 hinaus ragenden Abschnitt 4b der Grundplatte 4 ist diese mit wenigstens einer sich hier parallel zum Außenrand der Geschoßdecke bzw. parallel zu den aufzuhängenden Fassadenelementen erstreckenden Ausnehmung, insbesondere einem Langloch 7 versehen, dass sich in X-Richtung erstreckt. Es wäre auch denkbar, das Langloch 7 in mehrere kürzere Langlöcher zu unterteilen. Die Ausgestaltung mit nur einem einzigen Langloch 7, mit dem die Toleranzen in X-Richtung ausgleichbar sind, erscheint aber besonders vorteilhaft.

Auf dem Grundelement - hier der Grundplatte 4 - ist eine Stelleinrichtung 8 relativ zur Grundplatte 4 beweglich angeordnet.

Die Stelleinrichtung 8 ist hier als in Draufsicht F-förmiges Element ausgebildet, welches einen Grundschenkel 8a sowie zwei sich senkrecht zum Grundschenkel 8a erstreckende Querschenkel 8b, 8c aufweist.

Der Grundschenkel 8a ist parallel zum Langloch 7 ausgerichtet und liegt teilweise auf dem Material der Grundplatte 4 auf und ragt teilweise mit seinem Rand bis in den Bereich des Langloches 7, so dass er diesen in einem streifenförmigen Bereich abdeckt. Die Querschenkel 8a, 8b erstrecken sich vorzugsweise - aber nicht zwingend - bis über den dem Grundschenkel 8a gegenüber liegenden Rand des Langlochs 7 hinaus und liegen dort auf der Grundplatte 4 auf.

Das Langloch 7 in der Grundplatte 4 einerseits und die Schenkel 8a, b, c der Stelleinrichtung andererseits bilden derart Aufnahmebereiche 9, 10 für Aufhängeelemente 11, 12 an den Fassadenelementen aus, welche nach Art von L-förmigen Hakenelementen ausgestaltet sind, deren Längsschenkel vertikal nach unten gerichtet in die Aufnahmebereiche 9 bzw. 10 eingreifen.

Der eine Aufnahmebereich 9 wird an zwei Seiten durch die beiden Querschenkel 8b, 8c, an einer Seite durch den zwischen den Querschenkeln 8b, 8c liegenden Bereich des Längsschenkels 8a und an der vierten Seite durch den Rand des Langlochs 7 begrenzt.

Der andere Aufnahmebereich 10 wird an einer Seite durch den Querschenkel 8c, an einer Seite durch den restlichen Bereich des Längsschenkels 8a und an seinen zwei weiteren Seiten durch zwei Ränder des Langlochs 7 begrenzt.

Die beiden Aufnahmebereiche 9, 10 haben hier in bevorzugter Ausgestaltung in der Draufsicht jeweils eine rechteckige Form, wobei die Rechtecke parallel zur Fassadenebene eine unterschiedliche Länge aufweisen. Bevorzugt ist dabei der Aufnahmebereich 9 in X-Richtung kürzer als der Aufnahmebereich 10, da der Aufnahmebereich 9 für das Festlager und der Aufnahmebereich 10 für das Loslager genutzt wird.

In die beiden Aufnahmebereiche 9, 10 greifen die hakenförmigen Aufhängeelemente 11, 12 der anzuhängenden Fassadenelemente ein, wobei in die Aufnahmebereiche einer Grundplatte 4 nicht zwei Aufhängelemente eines einzelnen Fassadenelementes 2 sondern randseitige Aufhängeelemente 11, 12 benachbarter Fassadenelemente 2 eingreifen, was sich gut aus Fig. 3 erschließt.

Zur Aufhängung jedes Fassadenelementes 2 sind damit lediglich zwei Grundelemente bzw. Grundplatten 4 mit zwei Stelleinrichtungen 8 notwendig.

Dabei ist die in den Fig. dargestellte Auslegung derart, dass jeweils eines der Aufhängeelemente 11 jedes Fassadenelements 2 im Zusammenspiel mit einem der Aufnahmebereich 9 ein Festlager ausbildet und das andere der Aufhängelemente 12 ein Loslager, da das Aufhängeelement 12 mit Spiel in den zugehörigen Aufnahmebereich 14 eingreift.

Um insbesondere den Ort des Festlagers innerhalb der gegebenen Toleranzen verändern bzw. festlegen zu können, ist es vorgesehen, das Stellelement 8 an der Grundplatte 4 zumindest parallel zum Langloch 7 bzw. zur Fassadenebene verstellbar, insbesondere verschieblich anzuordnen. Dies kann dadurch realisiert werden, dass das Stellelement 8 ein Langloch 13 aufweist, das von einer Schraube 14 durchsetzt ist, welche in eine Schraubbohrung der Grundplatte 4 eingeschraubt ist. Mit einem weiteren Element, das als Schraube 17 oder als Stift oder dgl. ausgebildet ist und korrespondierende Öffnungen im - Stellelement 8 und in der Grundplatte 4 durchsetzt, wird das Stellelement ggf. ergänzend verdrehgesichert nach seiner Ausrichtung an der Grundplatte 4 festgelegt.

Zur Montage werden zunächst die Grundplatten an der Geschoßdecke 1 befestigt. Sodann werden die Fassadenelemente 2 mit ihren Aufhängeelementen in die Langlöcher 7 gehängt und dann wird nach der Ausrichtung der Fassadenelemente das Stellelement 8 auf die Grundplatte gesetzt und dort arretiert.

Vorzugsweise ist an den Aufhängeelement ein Vorsprung 15 vorgesehen, der derart bemessen ist, dass er nach dem Aufsetzen der Stelleinrichtung 8 ein Ausheben dieses Aufhängelementes 11 aus dem zugehörigen Aufnahmebereich verhindert (Fig. 2).

Eine Verstellung der Fassadenelemente in vertikaler Y-Richtung kann dadurch realisiert werden, dass an den hakenförmigen Aufhängelementen 11, 12 in Schraubbohrungen dieser Elemente Stellschrauben 16 angeordnet werden, die sich an der Grundplatte 4 abstützen, so dass es durch Verstellen dieser Schrauben möglich ist, die vertikale Höhe der Fassadenelemente zu verstellen.

Es wäre auch denkbar - bei entsprechender Beabstandung der Querschenkel - die Stelleinrichtung nicht F-förmig sondern E-förmig (mit einem außermittigen "mittleren" Querschenkel) auszulegen. Alternative Ausgestaltungen, welche das "E" bzw. zu einem "B" oder dgl. ergänzen, sind ebenfalls denkbar.

Es wäre zudem denkbar, die Stelleinrichtung in mehrere Einzelelemente zu unterteilen, wobei aber aufgrund der besonders einfachen Handhabbarkeit die gewählte Anordnung besonders bevorzugt wird.

Zusammengefaßt ist derart auf einfache Weise eine Montage der Fassadenelemente an einer Fassade möglich und deren vorzugsweise dreidimensionale Ausrichtung, wobei ein Fest- und ein Loslager vorgesehen sind, damit z.B. durch Temperaturschwankungen hervorgerufene Veränderungen aufgenommen werden.

Anzumerken ist noch, dass die Aufnahmebereiche 9, 10 auch eine von einer Rechteckform abweidende Geometrie aufweisen könnten. Insbesondere der als Festlager ausgebildete Aufnahmebereich 10 könnte auch eine ovale oder kreisrunde oder eine schwalbenschwanzartige Geometrie aufweisen, wenn die Aufhängelemente 11, 12 entsprechend geformt sind.

Denkbar ist es schließlich auch, die Grundplatte 4 in mehrere Platten zu unterteilen, wobei aber wiederum die einstückige Variante als besonders einfach bevorzugt wird.

### Bezugszeichen

- Geschossdecke: 1
- Fassadenelemente: 2
- Aufhängungsvorrichtung: 3
- Grundplatte: 4
- Abschnitte: 4a, 4b
- Langlöcher: 5
- Bolzen: 6
- Langloch: 7
- Stelleinrichtung: 8
- Grundschenkel: 8a
- Querschenkel: 8b, 8c
- Aufnahmebereich: 9
- Aufnahmebereich: 10
- Aufhängeelemente: 11, 12
- Langloch: 13
- Schraube: 14
- Vorsprung: 15
- Stellschrauben: 16
- Element: 17

## Patentansprüche

1. Aufnängungsvorrichtung für Fassadenelemente (2) einer Fassade eines Gebäudes, die fassadenelementseitig Aufhängeelemente (11, 12) aufweist welche in Aufhahmebereiche (9. 10) gebäudeseitig angeordneter Elemente der Aufhängungsvorrichtung eingneifen, wobei die gebäudeseitig angeordneten Elemente der Aufhängunsvorrichtung wenisgstens ein am Gebäude befestigtes Grundelement (4) und eine an dem Grundelement verstellbare Stelleinrichtung (8) aufweisen, die dazu ausgelegt ist, den Ort und/oder die Gröβe von wenigstens einem der Aufnahmebereiche (9. 10) am Grundelement (4) zu verstellen, wobei am Grundelement zwei der Aufnahmebereiche (8.10) ausgebildet sind und wobei der eine der Aufnahmebereiche (9) des Grundalements (4) im Zusammenspiel mit einem der Aufhängeelemente (11) ein Festlager ausbildet und wobei der anderen der Aubnahmebereiche (10) des Grundelements (4) im Zusammenspiel mit einem anderen der Aufhängeelemente (12) ein Loslager ausbildet **dadurch gekennzeichnet dass** mit der Stelleinrichtung der Ort des einen Aufnahmebereichs (9) und die Größe des anderen Aufnahmebereiches (10) verstellbar ist.

2. Aufhangungsvorrichtung nach Anspruch 1 **dadurch gekennzeichnet, dass** der Ort des einem Aufnahmebereichs (9) und die Größe des anderen Aufnahmebereichs (10) an dem Grundelement mit der Stelleinrichtung (8) horizontal parallel zur Fassadenebene verstellbar sind.

3. Auftnängungsvorrichtung nach einem der vorstehenden Ansprüche, **dadurch gekennzeichnet, dass** das Grundelement als Grundplatte (4) ausgebildet ist, welche senkrecht zur Fassadenebene horizontal verstellbar am Gebäude angeordnet ist und vorzugsweise flächig mit einem ersten Abschnitt (4a) auf der Oberseite einer Geschoßdecke (1) aufliegt und seitlich mit einem weiteren Abschnitt (4b) über den äußeren Rand der Geschoßdecke (1) nach außen vorsteht.

4. Aufhängungsvorrichtung nach Anspruch 4, **dadurch gekennzeichnet, dass** die Befestigung der Grundplatte (4) an der Geschoßdecke mit Befestigungsmitteln erfolgt, die aus einer Kombination aus Langlöchern (5) in der Grundplatte (4) und Schraubmitteln (6) zum Verschrauben an der Geschoßdecke (1) gebildet sind und dass die Grundplatte (4) vorzugsweise in ihrem über den Außenrand der Geschoßdecke (1) hinaus ragenden Bereich mit einer sich parallel zum Außenrand der Geschoßdecke bzw. parallel zu den aufzuhängenden Fassadenelementen erstreckenden Ausnehmung versehen ist, die vorzugsweise als Langloch (7) ausgebildet ist.

5. Aufhängungsvorrichtung nach einem der vorstehenden Ansprüche, **dadurch gekennzeichnet, dass** die Grundplatte (4) und die Stelleinrichtung (8) relativ zueinander beweglich sind.

6. Aufhängungsvorrichtung nach einem der vorstehenden Ansprüche, **dadurch gekennzeichnet, dass** die Stelleinrichtung (8) als F-förmiges Element ausgebildet ist, welches einen Grundschenkel (8a) sowie zwei Querschenkel (8b, 8c) auf weist oder dass die Stelleinrichtung (8) als in Draufsicht E-förmiges Element ausgebildet ist.

7. Aufhängungsvorrichtung nach Anspruch 4 und Anspruch 6 dadurch **dadurch gekennzeichnet, dass** sich die Querschenkel (8b, c) bis über den dem Grundschenkel (8a) gegenüber liegenden Rand des Langlochs (7) der Ausnehmung erstrecken und dass dieses Langloch (7) in der Grundplate (4) einerseits und die Schenkel (8a, b, c) der Stelleinrichtung andererseits die Aufnahmebereiche (9, 10) ausbilden.

8. Aufhängungsvorrichtung nach einem der vorstehenden Ansprüche, **dadurch gekennzeichnet, dass** die Aufhängelemente (11, 12) nach Art von L-förmigen Hakenelementen ausgestaltet sind, die mit Längsschenkeln vertikal nach unten gerichtet in die Aufnahmebereiche (9 bzw. 10) eingreifen.

9. Aufhängungsvorrichtung nach einem der vorstehenden Ansprüche, **dadurch gekennzeichnet, dass** die beiden Aufnahmebereiche (9, 10) parallel zur Fassadenebene (X-Richtung) eine unterschiedliche Länge aufweisen.

10. Aufhängungsvorrichtung nach Anspruch 4 oder Anspruch 7 **dadurch gekennzeichnet, dass** das Stellelement (8) an der Grundplatte (4) zumindest parallel zum Langloch (7) der Ausnehmung verstellbar ist und dass das Stellelement (8) ein Langloch (13) aufweist, das von einer Schraube (14) durchsetzt ist, welcher in der Grundplatte (4) befestigt ist.

11. Aufhängungsvorrichtung nach einem der vorstehenden Ansprüche, **gekennzeichnet durch** eine Einrichtung zur Verstellung der Fassadenelemente In vertikaler Richtung, wobei an wenigstens einem oder den Aufhängeelementen ein Vorsprung (15) vorgesehen ist, der derart bemessen ist, dass nach dem Aufsetzen der Stelleinrichtung (8) ein Ausheben dieses Aufhängelementes (11) verhindert.

12. Fassade mit Fassedenelementen und mehreren Aufhängungsvorrichtungen nach einem oder mehreren der vorstehenden Ansprüche.

## Claims

1. Suspension device for façade elements (2) of a façade of a building, which device comprises suspension elements (11, 12) on the façade element side which engage in receiving regions (9, 10) of elements of the suspension device that are arranged on the building side, wherein the elements of the suspension device that are arranged on the building side comprise at least one base element (4) fastened to the building and an adjusting device (8) which can be adjusted on the base element and which is designed to adjust the position and/or the size of at least one of the receiving regions (9, 10) on the base element (4), wherein two of the receiving regions (9, 10) are formed on the base element and wherein one of the receiving regions (9) of the base element (4) forms a fixed bearing in conjunction with one of the suspension elements (11) and wherein the other of the receiving regions (10) of the base element (4) forms a movable bearing in conjunction with another of the suspension elements (12), **characterized in that** it is possible with the adjusting device to adjust the position of one receiving region (9) and the size of the other receiving region (10).

2. Suspension device according to Claim 1, **characterized in that** the position of one receiving region (9) and the size of the other receiving region (10) on the base element can be adjusted horizontally parallel to the façade plane by means of the adjusting device (8).

3. Suspension device according to either of the preceding claims, **characterized in that** the base element is designed as a baseplate (4) which is arranged on the building such that it can be adjusted horizontally perpendicular to the façade plane and preferably rests flat on the upper side of a floor slab (1) by way of a first portion (4a) and projects laterally outwardly beyond the outer edge of the floor slab (1) by way of a further portion (4b).

4. Suspension device according to Claim 4, **characterized in that** the baseplate (4) is fastened to the floor slab using fastening means which are formed from a combination of slots (5) in the baseplate (4) and screwing means (6) for screwing to the floor slab (1) and **in that** the baseplate (4) is provided, preferably in its region which projects beyond the outer edge of the floor slab (1), with a cutout, which is preferably designed as a slot (7), which extends parallel to the outer edge of the floor slab or parallel to the façade elements which are to be suspended.

5. Suspension device according to one of the preceding claims, **characterized in that** the baseplate (4) and the adjusting device (8) are movable relative to one another.

6. Suspension device according to one of the preceding claims, **characterized in that** the adjusting device (8) is defined as an F-shaped element which has a base leg (8a) and two transverse legs (8b, 8c), or **in that** the adjusting device (8) is designed as an E-shaped element when seen in plan view.

7. Suspension device according to Claim 4 and Claim 6, **characterized in that** the transverse legs (8b, c) extend to beyond that edge of the slot (7) of the cutout situated opposite the base leg (8a), and **in that** this slot (7) in the baseplate (4) on the one hand and the legs (8a, b, c) of the adjusting device on the other hand form the receiving regions (9, 10).

8. Suspension device according to one of the preceding claims, **characterized in that** the suspension elements (11, 12) are designed in the manner of L-shaped hook elements which engage in a vertically downward direction into the receiving regions (9 and 10) by way of longitudinal legs.

9. Suspension device according to one of the preceding claims, **characterized in that** the two receiving regions (9, 10) have a different length parallel to the facade plane (X direction).

10. Suspension device according to Claim 4 or Claim 7, **characterized in that** the adjusting element (8) on the baseplate (4) can be adjusted at least parallel to the slot (7) of the cutout, and **in that** the adjusting element (8) has a slot (13) which is traversed by a screw (14) which is fastened in the baseplate (4).

11. Suspension device according to one of the preceding claims, **characterized by** a device for adjusting the façade elements in a vertical direction, wherein a projection (15) is provided on at least one of the suspension elements and is dimensioned in such a way that, after the adjusting device (8) has been fitted, this suspension element (11) is prevented from being lifted out.

12. Façade comprising façade elements and a plurality of suspension devices according to one or more of the preceding claims.

## Revendications

1. Dispositif d'accrochage pour éléments de façade (2) d'une façade d'un bâtiment qui présente côté élément de façade des éléments d'accrochage (11, 12), lesquels viennent en prise dans des éléments du dispositif d'accrochage disposés côté bâtiment dans des zones de réception (9, 10), dans lequel les éléments du dispositif d'accrochage disposés côté bâtiment présentent au moins un élément de base (4) fixé sur le bâtiment et un dispositif de réglage (8) réglable au niveau de l'élément de base qui est conçu pour régler l'emplacement et/ou la taille d'au moins une des zones de réception (9, 10) au niveau de l'élément de base (4), dans lequel deux des zones de réception (9, 10) sont réalisées au niveau de l'élément de base et dans lequel l'une des zones de réception (9) de l'élément de base (4) forme en coopération avec l'un des éléments d'accrochage (11) un palier fixe et dans lequel l'autre des zones de réception (10) de l'élément de base (4) forme en coopération avec un autre des éléments d'accrochage (12) un palier libre, **caractérisé en ce que** l'emplacement de l'une des zones de réception (9) et la taille de l'autre zone de réception (10) sont réglables avec le dispositif de réglage.

2. Dispositif d'accrochage selon la revendication 1, **caractérisé en ce que** l'emplacement de l'une des zones de réception (9) et la taille de l'autre zone de réception (10) sont réglables horizontalement parallèlement au plan de la façade au niveau de l'élément de base avec le dispositif de réglage (8).

3. Dispositif d'accrochage selon l'une quelconque des revendications précédentes, **caractérisé en ce que** l'élément de base est réalisé sous forme de plaque de base (4) qui est disposée perpendiculairement au plan de la façade de façon horizontalement réglable au niveau du bâtiment et repose de préférence à plat avec une première section (4a) sur la face supérieure d'un plafond (1) et dépasse, latéralement avec une autre section (4b), vers l'extérieur du bord extérieur du plafond (1).

4. Dispositif d'accrochage selon la revendication 4, **caractérisé en ce que** la plaque de base (4) est fixée sur le plafond avec des moyens de fixation qui sont formés d'une combinaison de trous oblongs (5) dans la plaque de base (4) et de moyens de vissage (6) à visser au niveau du plafond (1) et **en ce que** la plaque de base (4) est réalisée de préférence dans sa zone dépassant du bord extérieur du plafond (1) avec un évidement s'étendant parallèlement au bord extérieur du plafond respectivement parallèlement aux éléments de façade à accrocher et réalisé de préférence sous forme de trou oblong (7).

5. Dispositif d'accrochage selon l'une quelconque des revendications précédentes, **caractérisé en ce que** la plaque de base (4) et le dispositif de réglage (8) sont mobiles l'un par rapport à l'autre.

6. Dispositif d'accrochage selon l'une quelconque des revendications précédentes, **caractérisé en ce que** le dispositif de réglage (8) est réalisé sous forme d'élément en F qui présente une branche de base (8a) ainsi que deux branches transversales (8b, 8c) ou **en ce que** le dispositif de réglage (8) est réalisé sous forme d'élément en E dans la vue en élévation.

7. Dispositif d'accrochage selon la revendication 4 et la revendication 6, **caractérisé en ce que** les branches transversales (8b, c) s'étendent jusque au-delà du bord du trou oblong (7) de l'évidement situé en face de la branche de base (8a) et **en ce que** ce trou oblong (7) dans la plaque de base (4) d'une part et les branches (8a, b, c) du dispositif de réglage d'autre part forment les zones de réception (9, 10).

8. Dispositif d'accrochage selon l'une quelconque des revendications précédentes, **caractérisé en ce que** les éléments d'accrochage (11, 12) sont réalisés à la manière de crochets en forme de L qui viennent en prise avec des branches longitudinales dirigées verticalement vers le bas dans les zones de réception (9 respectivement 10).

9. Dispositif d'accrochage selon l'une quelconque des revendications précédentes, **caractérisé en ce que** les deux zones de réception (9, 10) présentent parallèlement au plan de la façade (direction des X) une longueur différente.

10. Dispositif d'accrochage selon la revendication 4 ou la revendication 7, **caractérisé en ce que** l'élément de réglage (8) est réglable au niveau de la plaque de base (4) au moins parallèlement au trou oblong (7) de l'évidement et **en ce que** l'élément de réglage (8) présente un trou oblong (13) traversé par une vis (14) qui est fixée dans la plaque de base (4).

11. Dispositif d'accrochage selon l'une quelconque des revendications précédentes, **caractérisé par** un dispositif de réglage des éléments de façade dans la direction verticale, dans lequel une saillie (15) qui est dimensionnée de sorte à empêcher un soulèvement de cet élément d'accrochage (11) après la mise en place du dispositif de réglage (8) est prévue au niveau d'au moins un ou des éléments d'accrochage.

12. Façade avec éléments de façade et plusieurs dispositifs d'accrochage selon une ou plusieurs des revendications précédentes.
